# EUROPÄISCHE PATENTSCHRIFT

(11) **EP 0 603 704 B1**
(45) Veröffentlichungstag und Bekanntmachung des Hinweises auf die Patenterteilung: **10.06.1998**
(21) Anmeldenummer: 93120082.8
(22) Anmeldetag: 13.12.1993
(51) Int. Cl.: B65B 9/08, B65B 47/08, B65B 47/10

(54) **Verfahren und Vorrichtung zum kontinuierlichen Herstellen von Folienbehältern**
Method and device for continuously making foil containers
Procédé et dispositif pour la fabrication continue de récipients en feuille

(30) Priorität: 21.12.1992 DE 4243325
(43) Veröffentlichungstag der Anmeldung: 29.06.1994
(73) Patentinhaber: Unionpack Industrielle Lohnverpackungs-GmbH, D-60386 Frankfurt (DE)
(72) Erfinder: Tschepke, Josef, D-63179 Obertshausen bei Offenbach (DE)
(74) Vertreter: Zapfe, Hans, Dipl.-Ing.

(56) Entgegenhaltungen:
- EP-A- 0 479 152
- DE-A- 2 453 201
- US-A- 3 114 172
- US-A- 3 792 144
- US-A- 3 953 273

## Beschreibung

Die Erfindung betrifft ein Verfahren zum kontinuierlichen Herstellen von mit einem Füllgut gefüllten Folienbehältern durch V-förmiges Falten einer siegelfähigen Folie gemäß dem Oberbegriff des Anspruchs 1.

Es sind Verfahren bekannt, die zu Folienbehältern führen, deren an sich ebene Wandelemente durch den Behälterinhalt gebläht werden, so daß die gefüllten Folienbehälter die Form sogenannter "Kissen" haben. Aus diesem Grunde haben derartige Behälter ein ungünstiges Verhältnis von Füllgutmenge und Oberfläche, d.h. es wird für eine vorgegebene Füllgutmenge eine unverhältnismäßig große Folienfläche benötigt. Dies führt nicht nur zu einem unverhältnismäßig großen Kostenanteil für die Verpackung, sondern stellt auch eine unnötige Umweltbelastung dar, da die entleerten Folienbehälter im Müll landen oder einem Recycling-Verfahren zugeführt werden müssen. Solche "Kissen" sind nicht zum Aufstellen geeignet.

Durch die EP-A 0 343 266 der gleichen Anmelderin ist es bekannt, in einer Folienbahn beiderseits der Faltlinie tiefgezogene Behälterteile zu bilden, nachfolgend die beiden Folienhälften entlang der Faltlinie zusammenzufalten, auf einem Teilumfang der Behälterteile durch erste Siegelnähte zu versiegeln, die unversiegelten Folienränder wieder aufzuspreizen und durch die dadurch gebildeten Öffnungen mit dem Füllgut zu füllen, worauf die Folienränder im Bereich der zuvor vorhandenen Füllöffnung durch zweite Siegelnähte verschlossen werden. Durch die Bildung der Folienbehälter aus einer einzigen Folie entfällt die ansonsten im Bodenbereich derartiger Behälter anzutreffende Siegelnaht, so daß durch die bekannte Maßnahme sogenannte "Standflaschen" hergestellt werden. Obwohl das bekannte Verfahren nicht an bestimmte Foliendicken und Folienwerkstoffe gebunden ist, dient es doch vornehmlich dazu, relativ formsteife Standflaschen herzustellen, die vorzugsweise für Probepackungen und zu Werbezwecken dienen. Allerdings sind mit dem bekannten Verfahren auch Standflaschen mit einem Füllvolumen von 1000 ml und deutlich darüber herstellbar.

Durch die DE-AS 1 133 114 ist es bekannt, in einer Vorstufe zu einer Verpackungsmaschine in einer kontinuierlichen Folge von Verfahrensschritten einzelne leere Behälter herzustellen, die abgetrennt und in zusätzlichen Arbeitsschritten auf einer anderen Maschine abgedichtet, gefüllt und verschlossen werden müssen. Bei der Herstellung der Behälter wird die gefaltete Folie im Reitsitz, d.h. mit der Faltlinie nach oben, auf einem Führungsblech geführt, auf diesem erwärmt und in einer Form aufgeblasen. Die angegebene PVC-Folie ist bei den genannten Temperaturen von 80 bis 110 °C weder von Haus aus siegelfähig, noch kann sie durch die Ränder der unbeheizten Formwerkzeughälften versiegelt werden, da diese Ränder die Folie bei Berührung sofort abkühlen. Die Behälter werden also mit nach oben gerichtetem Boden von unten her aufgeblasen und mit offenen Rändern abgetrennt und müssen nachfolgend auf eine nicht beschriebene Weise abgedichtet werden. Da die spätere Einfüllöffnung bei der Herstellung unten liegt, ist auch ein Füllen im Verlaufe des Herstellungsprozesses nicht möglich. Die abgetrennten Einzelbehälter aber sind für einen maschinellen Füllvorgang nicht oder nur schwierig zu handhaben; sie müßten erst auf den Kopf bzw. auf den Boden gestellt werden.

Der Erfindung liegt die Aufgabe zugrunde, ein Verfahren der eingangs beschriebenen Gattung dahingehend zu verbessern, daß mit diesem Verfahren unter Verwendung dünner und weicher Folien das Verhältnis von Füllvolumen zur Oberfläche noch weiter verbessert wird, so daß pro Volumeneinheit eine deutlich geringere Menge an Folienmaterial benötigt wird. Außerdem sollen das Herstellverfahren und der maschinelle Aufwand gegenüber dem Stande der Technik vereinfacht bzw. verringert werden.

Die Lösung der gestellten Aufgabe erfolgt bei dem gattungsgemäßen Verfahren dadurch die Merkmale des Anspuchs 1.

Im Gegensatz zum Stande der Technik werden also im vorliegenden Falle die Wandelemente der sogenannten "Taschen" nach der Bildung der Taschen verformt. Als Folienmaterial kommen thermisch und/oder mechanisch verformbare Folien in Frage, und zwar bevorzugt weiche Folien mit einer Dicke zwischen 50 und 500 µm, wobei das schließlich erzeugte Behältervolumen zwischen 5 und 5000 ml liegen kann. Als Folienwerkstoff kommt Polypropylen, Polyäthylen, Polyamid und Polyurethan in Frage, und zwar in ein- oder mehrlagiger Ausführung, wobei bei mehrlagigen Folien insbesondere an solche mit einer Sperrschicht gegen Dampf- und Aromaverluste gedacht wird. Für bestimmte Verwendungszwecke, beispielsweise für die Verpackung von Stückgut wie Käse, Fleisch, Würstchen etc. werden bevorzugt schrumpffähige Folien eingesetzt, die nach dem Füllen auf das Füllgut aufgeschrumpft werden. Bei Verwendung von Werkstoffen, die selbst nicht siegelfähig sind, müssen mehrlagige oder mehrschichtige Folien eingesetzt werden, deren durch das V-förmige Falten aufeinanderliegende Oberflächen siegelfähig sind.

Durch das V-förmige Auffalten der beiderseits der Faltlinie liegenden Wandelemente wird auch in diesem Falle eine sogenannte Bodennaht entbehrlich, so daß durch gezielte Formgebung der Wandelemente ein zumindest im wesentlichen ebener Bodenbereich der Behälter erzielt werden kann. Trotz der hohen Flexibilität der Folie und der relativ geringen benötigten Wandstärke werden auf verblüffend einfache Weise Standbehälter erzeugt, die selbst bei Füllung mit einer dünnflüssigen Masse eine ausreichende Standfestigkeit besitzen.

Die plastische Verformung der Wandelemente zwischen den ersten Siegelnähten kann dabei bevorzugt in einer Hohlform durchgeführt werden, so daß alle Behälter das gleiche Füllvolumen erhalten. Die plastische Verformung der Wandelemente kann entweder durch mechanische Spreizkörper durch Vakuumverformung oder durch einfaches Aufblasen erfolgen. Dieses Aufblasen kann dabei in einer der Füllstation vorgeschalteten Formstation erfolgen. Es ist aber auch möglich, die Verformung der Wandelemente in der Füllstation durch unter Druck gesetztes Füllgut herbeizuführen. Das Spreizmedium kann dabei zur Erleichterung des Auftreibens der Taschen vor dem Einbringen auf eine über der Erweichungstemperatur des Folienmaterials liegende Temperatur aufgeheizt werden.

Um den Verformungszustand der Behälter gewissermaßen "einzufrieren" wird die Hohlform beim Verformen erwärmter Wandelemente in besonders vorteilhafter Weise gekühlt.

Die Erfindung betrifft außerdem eine Vorrichtung zum Durchführen des vorstehend beschriebenen Verfahrens gemäß Anspruch 10.

Durch die vorstehend beschriebene Formstation ist es auch möglich, bereits vorhandene Vorrichtungen zur Herstellung der sogenannten Kissen-Packungen nachträglich so umzurüsten, daß das erfindungsgemäße Verfahren auf solchen Vorrichtungen ausgeführt werden kann.

Weitere vorteilhafte Ausgestaltungen des Erfindungsgegenstandes ergeben sich aus den übrigen Unteransprüchen.

Ein Ausführungsbeispiel einer erfindungsgemäßen Vorrichtung und Einzelteile dieser Vorrichtung sowie das Verfahren selbst und ein durch das Verfahren hergestellter Folienbehälter werden nachfolgend anhand der Figuren 1 bis 5 näher erläutert.

Es zeigen:
- Figur 1: eine Seitenansicht einer vollständigen Vorrichtung in Form einer Prinzipskizze,
- Figur 2: eine Draufsicht auf den Gegenstand gemäß Figur 1,
- Figur 3: einen Schnitt durch eine Formstation senkrecht zur Transportrichtung der Folie,
- Figur 4: einen Horizontalschnitt durch den Gegenstand nach Figur 3, und
- Figur 5: eine perspektivische Darstellung eines nach dem Verfahren und auf der Vorrichtung nach den Figuren 1 bis 4 hergestellten Folienbehälters.

In den Figuren 1 und 2 ist eine Vorratsstation 1 dargestellt, in der sich eine Folienrolle 2 befindet, von der die Folie 3 in zunächst senkrechter Richtung über eine Umlenkwalze 4 abgezogen wird. Die Achse der Umlenkwalze 4 liegt waagerecht.

Auf dem Wege zu zwei senkrecht stehenden Führungswalzen 5, die einen engen Walzenspalt 6 zwischen sich einschließen, befindet sich eine Faltstation 7, in der die Folie 3 entlang einer in Längsrichtung der Folie verlaufenden Faltlinie 8 V-förmig aufgefaltet wird, und zwar bis zum kongruenten Aufeinanderliegen der beiderseits der Faltlinie 8 befindlichen Folienhälften 3a und 3b.

Auf die Faltstation 7 folgt eine erste Siegelstation 9 mit ersten Siegelwerkzeugen 9a und 9b. Die Siegelwerkzeuge sind in Richtung der Doppelpfeile in Figur 2 beweglich und mit Heizelementen 9c versehen. Die Siegelwerkzeuge 9a und 9b sind in der Weise gestaltet, daß durch sie streifenförmige erste Siegelnähte 10 gebildet werden, die sich von der Faltlinie 8 bis zu den beiden Folienrändern 11 erstrecken, was nicht notwendigerweise geradlinig und senkrecht zur Faltlinie 8 und zu den Folienrändern 11 erfolgen muß.

Durch die ersten Siegelnähte 10 werden innerhalb des Folienverbundes dazwischenliegende Taschen 12 abgegrenzt, wobei zwischen den ersten Siegelnähten 10 Füllöffnungen 13 sowie Wandelemente 14 und 15 gebildet werden, was anhand der Figuren 3 und 4 noch näher erläutert werden wird. Auf die Siegelstation 9 folgt eine Formstation 16 mit einer Hohlform 17, die aus zwei Formhälften 17a und 17b besteht, die in Richtung der beiden Doppelpfeile in Figur 2 beweglich sind. Zur Formstation 16 gehört ein Druckmittelerzeuger 18, der über ein Leitungssystem 19 zu zwei Düsen 20 führt, die von oben in die Taschen 12 eingeführt werden können. Diese Düsen sind also vertikal beweglich angeordnet. Der Druckmittelerzeuger 18 ist in diesem Falle als Heißgasquelle 21 ausgeführt, was durch einen Heizwiderstand 22 angedeutet ist. Durch das Einblasen heißer Luft in die Taschen 12 werden diese definiert verformt, was anhand der Figuren 3 und 4 noch näher erläutert werden wird.

Auf die Formstation 16 folgt wiederum eine Füllstation 23, der eine Dosiereinrichtung 24 zugeordnet ist, die zwei weitere Düsen 25 besitzt, die in die oben noch offenen Taschen 12 einführbar sind. Zu diesem Zweck ist die Dosiereinrichtung 24 im Sinne des Doppelpfeils heb- und senkbar. Um die Taschen 12 im Bereich der Folienränder 11 zu öffnen, sind beiderseits des Transportweges der Folie paarweise Saugnäpfe 26 angeordnet, die die Wandelemente 14 und 15 an dieser Stelle derart auseinander ziehen, daß die Düsen 25 in die dadurch gebildeten Füllöffnungen 27 eingeführt werden können.

Es versteht sich, daß analoge Saugnäpfe 26 auch der Formstation 16 zugeordnet sind, um die Taschen 12 im Bereich der Folienränder 11 soweit öffnen zu können, daß die Düsen 20 eingeführt werden können. Dies ist jedoch im einzelnen nicht näher dargestellt. Zu diesem Zweck sind im Bereich der Formstation 16 mechanische Führungen und eine Folgesteuerung vorgesehen, durch die die Formhälften 17a und 17b zunächst abgesenkt werden, worauf die Folienränder durch die nicht gezeigten Saugnäpfe gespreizt und die Düsen 20 eingeführt werden. Im Anschluß daran werden die Saugnäpfe angehoben und/oder zurückgezogen und die Formhälften 17a und 17b gleichfalls angehoben und geschlossen und dadurch in eine Position gebracht, die anhand der Figuren 3 und 4 noch näher erläutert werden wird.

An die Füllstation 23 schließt sich nunmehr wiederum eine zweite Siegelstation 28 an, zu der zweite Siegelwerkzeuge 28a und 28b gehören, die mit je einem Heizelement 28c versehen sind. Diese Siegelwerkzeuge sind gleichfalls im Sinne der Doppelpfeile in Figur 2 beweglich. Sie sind in der Weise gestaltet, daß durch die Einwirkung der Siegelwerkzeuge im Bereich der Folienränder 11 zweite Siegelnähte 29 gebildet werden, die die Taschen 12 durch Überbrückung der Zwischenräume zwischen den ersten Siegelnähten 10 überbrücken. Auf diese Weise entsteht eine Reihe von gefüllten und allseitig verschlossenen Folienbehältern, die nachfolgend einer Stanzstation 30 zugeführt werden, zu der Stanzwerkzeuge 30a und 30b gehören. Diese sind in Richtung der Doppelpfeile der Figur 2 quer zum Transportweg der Folie beweglich und unterteilen die bislang noch endlose Behälterkette in einzelne Folienbehälter 31. Die Schnittlinien verlaufen dabei mitten durch die ersten Siegelnähte 10, so daß auf beiden Seiten der Folienbehälter 31 gleich breite Siegelnähte gebildet werden. Ein solcher Folienbehälter ist in Figur 5 dargestellt.

Es versteht sich, daß zu der Vorrichtung nach den Figuren 1 und 2 auch eine Transporteinrichtung 32 gehört, die nur durch einen Pfeil angedeutet ist. Durch diese Transporteinrichtung wird die Folie bzw. der Folienverbund und schließlich die Behälterkette schrittweise durch die Vorrichtung transportiert, wobei die Schrittlänge den Abmessungen und der Anzahl der jeweils gleichzeitig hergestellten Folienbehälter entspricht. Es ist möglich, die Taschen bzw. Folienbehälter einzeln herzustellen. Es ist weiterhin möglich, wie in den Figuren 1 und 2 dargestellt, die Taschen bzw. Folienbehälter gleichzeitig zweifach herzustellen (im Zweier-Nutzen); es ist aber auch möglich, gleichzeitig drei, vier oder mehr Taschen bzw. Folienbehälter herzustellen, wenn die einzelnen Stationen mit entsprechenden Vielfachwerkzeugen bestückt sind. Bezüglich der Anzahl der gleichzeitig hergestellten Taschen bzw. Folienbehälter sind die Figuren 1 und 2 nur beispielhaft zu werten.

Die Vorgänge in der Formstation 16 werden nunmehr anhand der Figuren 3 und 4 näher erläutert: Die zunächst noch ebenen und aufeinanderliegenden Folienhälften 3a und 3b werden in die Formstation 16 eingeführt, wobei die Folienränder 11 in einer Ebene liegen, die durch die strichpunktierte Linie E-E angedeutet ist. Alsdann werden die Folienränder 11 auf einer durch den Abstand der Siegelnähte 10 vorgegebenen Länge durch die bereits beschriebenen aber nicht zeichnerisch dargestellten Saugnäpfe gespreizt, so daß zwischen die gespreizten Folienränder die Düse 20 der Heißgasquelle 21 von oben eingeführt werden kann. Nach dem Entfernen der Saugnäpfe werden die beiden Formhälften 17a und 17b in die in den Figuren 3 und 4 gezeigte Position gefahren, wobei die Folienränder 11 zwischen der Düse 20 und den Formhälften 17a und 17b in der gezeigten Weise eingeklemmt werden. Die beiden Formhälften sind zu diesem Zweck mit einer elastomeren Auskleidung 33 versehen, die für jede Formhälfte die Form eines hohlen Halbzylinders hat, so daß die Düse 20 mit den Folienrändern dicht umschlossen wird.

Die Formhälften sind mit jeweils einer Kühleinrichtung 34 versehen, die aus Kühlkanälen innerhalb der aus Metall ausgebildeten Formhälften besteht. Wie aus Figur 4 ersichtlich ist, befinden sich in den Formhälften 17a und 17b zahlreiche Entlüftungskanäle 17c, durch die die zwischen der Folie und den Formhälften eingeschlossene Luft entweichen kann.

Zunächst hat die Folie bzw. Tasche in ihrem Mittenbereich noch die in Figur 3 gestrichelt dargestellte Form und Lage. Mit zunehmendem Eindringen von heißer Druckluft durch die Düse 20 werden die Wandelemente 14 und 15 dieser Taschen jedoch in etwa in Richtung der eingezeichneten Pfeile gegen die Begrenzungswände der Hohlform 17 gepreßt, bis sie die ausgezogen gezeichnete Stellung erreichen. In diesem Augenblick wird die Kühlwirkung der gekühlten Formhälften wirksam, und die Folie erstarrt gewissermaßen nach Maßgabe des Innenvolumens der Hohlform 17. Die Heißgaszufuhr wird nunmehr unterbrochen und die Formhälften 17a und 17b werden nunmehr in Richtung der äußeren Pfeile auseinander gezogen, und nachfolgend wird die Düse 20 nach oben herausgezogen. Die nunmehr vorgefertigten Taschen können nunmehr in Richtung des Pfeils 35 in Figur 4 weiter transportiert werden, und zwar zur Füllstation 23.

Sollte der Energieinhalt des durch die Düse 20 zum Aufblasen benutzten Heißgases nicht ausreichen, um eine hinreichende Erweichung der Wandelemente 14 und 15 zu gewährleisten, so kann die Düse 20 als koaxiale Anordnung von zwei Rohrleitungen ausgeführt werden, wobei die eine Rohrleitung zur Einleitung des Heißgases und die andere zur Gasabfuhr dient. In diesem Falle kann eine größere Heißluftmenge in die in Entstehung begriffene Tasche 12 eingeführt werden, da der Blasvorgang zeitlich nicht durch das Volumen der Hohlform begrenzt wird. Es ist selbstverständlich auch möglich, den gleichen Vorgang durch zwei nebeneinander liegende Düsen bzw. Rohrleitungen durchzuführen.

Es ist selbstverständlich gemäß den obigen Ausführungen auch möglich, die Formstation 16 und die Füllstation 23 funktionell zusammenzufassen. In diesem Falle entspricht die zeichnerische Darstellung in den Figuren 3 und 4 auch der Füllstation, d.h. an die Stelle der Düse 20 tritt die Düse 25 der Füllstation, und es wird in die jeweilige Tasche erwärmtes und/oder unter Druck stehendes Füllgut eingefüllt, wodurch im Ergebnis der selbe Vorgang erreicht werden kann, bis der Füllvorgang durch Anlage der Wandelemente 14 und 15 an den Wänden des Formhohlraums beendet wird. Da durch erwärmtes Füllgut natürlich eine größere Wärmemenge in den Taschen gespeichert wird, der Abkühlvorgang des Folienmaterials also entsprechend länger dauert, ist im einzelnen abzuwägen, ob im Hinblick auf die Fertigungskapazität der Vorrichtung getrennte Form- und Füllstationen gemäß den Figuren 1 und 2 angewendet werden sollen oder nicht.

Als Füllgut kommen praktisch sämtliche flüssigen oder fließfähigen Stoffe in Frage wie Flüssigkeiten, Pasten, Pulver, die sich durch eine Rohrleitung fördern lassen.

Aus Figur 5 geht noch sprechend hervor, daß durch die bleibende bzw. eingefrorene Verformung der Wandelemente 14 und 15 beiderseits einer gedachten Ebene, die durch die Faltlinie 8 und die Siegelnähte 10 und 29 definiert wird, ein Füllvolumen von erheblicher Größe gebildet wird, das zu einem sehr günstigen Verhältnis von Füllvolumen zu Folienfläche führt. Der gefüllte Folienbehälter ist auch standfest, wie sich unschwer bereits aus einer Betrachtung der Figur 5 ergibt.

Bei Folienbehältern für Flüssigkeiten, insbesondere bei Flüssigkeitsbehältern größeren Volumens kann es zur Verbesserung der Standfestigkeit vorteilhaft sein, diese auf einem Teil ihrer Höhe mit einer Hülle aus Karton oder einem vergleichbaren Werkstoff in Form eines "Stützkorsetts" zu umgeben, dessen Unterkante in der gleichen Ebene oder tiefer liegt als der Boden des Folienbehälters. Diese Hülle wird zweckmäßig nur stellenweise und lösbar mit dem Folienbehälter verbunden, damit die Behälterteile nach dem Lösen dieser "Heftung" getrennt unterschiedlichen Entsorgungsverfahren bzw. Recyclingverfahren zuführen zu können. Die Hülle kann dabei auch mit Inhaltsangaben etc. bedruckt sein.

## Patentansprüche

1. Verfahren zum kontinuierlichen Herstellen von mit einem Füllgut gefüllten Folienbehältern (31) durch V-förmiges Falten einer siegelfähigen Folie (3) entlang einer in Transportrichtung der Folie verlaufenden Faltlinie (8) bis zum zumindest teilweisen Aufeinanderliegen der beiderseits der Faltlinie liegenden Folienhälften (3a, 3b), durch nachfolgendes Verbinden der Folienhälften durch streifenförmige erste Siegelnähte (10), die von der Faltlinie (8) ausgehen, voneinander getrennt sind und auch an den Folienrändern (11) und im Bereich der Faltlinie Zwischenräume (Z) voneinander aufweisen und innerhalb einer Behälterkette einzelne Taschen (12) bilden, durch Befüllen der Taschen von oben durch die Zwischenräume (Z) zwischen den Folienrändern (11) und den ersten Siegelnähten (10), durch Schließen der Taschen durch Versiegeln der Folienhälften mittels zweiter Siegelnähte (29), die im Randbereich der Folienhälften liegen und die besagten Zwischenräume zwischen den ersten Siegelnähten (10) überbrücken, und durch nachfolgendes Abtrennen der gefüllten Taschen zu einzelnen oder gruppenweise miteinander verbundenen Folienbehältern (31), die einen zum Aufstellen geeigneten Bodenbereich besitzen, dadurch gekennzeichnet, daß die zunächst noch ebenen, aufeinanderliegenden Wandelemente (14, 15) der Taschen (12) nach dem Anbringen der ersten Siegelnähte (10) mindestens stellenweise unter Bildung eines Abstandes (D) zwischen den Wandelementen in entgegengesetzten Richtungen plastisch verformt werden, wobei auch der zum Aufstellen geeignete Bodenbereich ausgebildet wird, und daß die Taschen (12) entweder gleichzeitig oder anschließend gefüllt und dann verschlossen werden.

2. Verfahren nach Anspruch 1, dadurch gekennzeichnet, daß die plastische Verformung der Wandelemente (14, 15) der Taschen (12) durch jeweils eine Hohlform (17) begrenzt wird.

3. Verfahren nach Anspruch 1, dadurch gekennzeichnet, daß die plastische Verformung der Wandelemente (14, 15) der Taschen (12) vor dem Befüllen durch mechanische Spreizkörper erfolgt.

4. Verfahren nach Anspruch 2, dadurch gekennzeichnet, daß die plastische Verformung der Wandelemente (14, 15) der Taschen (12) vor dem Befüllen durch Vakuumverformung in die Hohlform (17) erfolgt.

5. Verfahren nach Anspruch 1, dadurch gekennzeichnet, daß die plastische Verformung der Wandelemente (14, 15) der Taschen (12) durch Aufblasen erfolgt.

6. Verfahren nach Anspruch 5, dadurch gekennzeichnet, daß die plastische Verformung der Wandelemente (14, 15) der Taschen (12) vor dem Befüllen durch Aufblasen mittels eines erhitzten Gases erfolgt.

7. Verfahren nach Anspruch 1, dadurch gekennzeichnet, daß die plastische Verformung der Wandelemente (14, 15) der Taschen (12) während des Befüllens durch Auftreiben mittels des unter Druck gesetzten Füllgutes erfolgt.

8. Verfahren nach einem der Ansprüche 2 bis 7, dadurch gekennzeichnet, daß das Spreizmedium vor dem Einbringen in die Taschen (12) auf eine über der Erweichungstemperatur des Folienmaterials liegende Temperatur aufgeheizt wird.

9. Verfahren nach Anspruch 2, dadurch gekennzeichnet, daß die Hohlform (17) beim Verformen erwärmter Wandelemente (14, 15) gekühlt wird.

10. Vorrichtung zum Durchführen des Verfahrens nach Anspruch 1, mit einer Vorratsstation (1) für die Folie (3), mit einer Faltstation (7) zum V-förmigen Auffalten der Folie entlang einer in Längsrichtung der Folie verlaufenden Faltlinie (8) bis zum mindestens teilweisen Aufeinanderliegen der beiderseits der Faltlinie (8) befindlichen Folienhälften (3a, 3b), mit einer ersten Siegelstation (9) mit ersten Siegelwerkzeugen (9a, 9b) zum Erzeugen der streifenförmigen, von der Faltlinie (8) ausgehenden ersten Siegelnähte (10), die zwischen der Faltlinie (8) und den Folienrändern (11) liegen und ohne Ausbildung einer Bodennaht zum Abgrenzen dazwischenliegender Taschen (12) mit oben liegenden Füllöffnungen (27) und mit Wandelementen (14, 15) dienen, mit einer Füllstation (23) mit einer Dosiereinrichtung (24) zum Befüllen der Taschen (12) von oben, mit einer zweiten Siegelstation (28) mit zweiten Siegelwerkzeugen (28a, 28b) zum Verschließen der gefüllten Taschen durch zweite Siegelnähte (29), die die Zwischenräume (Z) zwischen den erste Siegelnähten (10) im Bereich der Füllöffnungen (27) überbrücken, mit einer Transporteinrichtung (32) für den Transport der Folie durch die Vorrichtung und mit einer Stanzstation (30) mit Stanzwerkzeugen (30a, 30b) zum Abtrennen einzelner oder gruppenweise verbundener Folienbehälter (31), dadurch gekennzeichnet, daß der ersten Siegelstation (9) eine Formstation (16) für die plastische Verformung der Wandelemente (14, 15) in entgegengesetzten Richtungen und zur Ausbildung eines zum Aufstellen der Folienbehälter (13) geeigneten Bodenbereichs der Taschen (12) unter Bildung eines Abstandes (D) zwischen den Wandelementen (14, 15) nachgeschaltet ist.

11. Vorrichtung nach Anspruch 10, dadurch gekennzeichnet, daß die Formstation (16) mindestens eine Hohlform (17) zur Begrenzung der Verformung besitzt.

12. Vorrichtung nach Anspruch 11, dadurch gekennzeichnet, daß die Hohlform (17) mit einer Kühleinrichtung (34) versehen ist.

13. Vorrichtung nach Anspruch 11, dadurch gekennzeichnet, daß die Hohlform (17) eine Vakuumform ist.

14. Vorrichtung nach Anspruch 10, dadurch gekennzeichnet, daß die Formstation (16) mechanische Spreizkörper aufweist.

15. Vorrichtung nach Anspruch 11, dadurch gekennzeichnet, daß die Formstation (16) eine Heißgasquelle (21) und mindestens eine Düse (20) aufweist, die in jeweils eine Tasche (12) einführbar ist, wobei eine Abdichtung zwischen der Düse und der Hohlform (17) herbeiführbar ist.

16. Vorrichtung nach Anspruch 11, dadurch gekennzeichnet, daß die Formstation als Füllstation (23) ausgebildet ist und eine Einrichtung zum Erwärmen und Unter-Druck-Setzen des Füllgutes aufweist.

## Claims

1. Process for the continuous production of foil containers (31) filled with a filling material by folding a sealable foil (3) in a V shape along a folding line (8) running in the transport direction of the foil until the foil halves (3a, 3b) lying on both sides of the folding line come to lie at least partially on one another, by subsequently joining the foil halves by strip-shaped first sealing seams (10), which extend from the folding line (8), are separated from one another and also have interstices (Z) between one another on the foil edges (11) and in the region of the folding line and form individual pockets (12) inside a container chain, by filling the pockets from above through the interstices (Z) between the foil edges (11) and the first sealing seams (10), by closing the pockets by sealing the foil halves by means of second sealing seams (29), which lie in the edge region of the foil halves and bridge said interstices between the first sealing seams (10), and by subsequently separating the filled pockets into individual foil containers (31) or containers connected to one another in groups, said foil containers having a suitable base region for standing upright, characterised in that after the first sealing seams (10) have been attached, the initially still flat wall elements (14, 15) of the pockets (12) lying one on top of the other are plastically deformed in opposing directions, at least in some parts, forming a space (D) between the wall elements, whereby the base region suitable for standing upright is constructed, and that the pockets (12) are filled either simultaneously or subsequently and are then closed.

2. Process according to Claim 1, characterised in that the plastic deformation of the wall elements (14, 15) of the pockets (12) is respectively restricted by a hollow form (17).

3. Process according to Claim 1, characterised in that the plastic deformation of the wall elements (14, 15) of the pockets (12) is performed by mechanical spreading members before filling.

4. Process according to Claim 2, characterised in that the plastic deformation of the wall elements (14, 15) of the pockets (12) is performed by vacuum deformation before filling.

5. Process according to Claim 1, characterised in that the plastic deformation of the wall elements (14, 15) of the pockets (12) is performed by inflation.

6. Process according to Claim 5, characterised in that the plastic deformation of the wall elements (14, 15) of the pockets (12) is performed by vacuum deformation by inflation by means of a heated gas before filling.

7. Process according to Claim 1, characterised in that the plastic deformation of the wall elements (14, 15) of the pockets (12) is performed by expanding by means of the pressurised filling material during filling.

8. Process according to one of Claims 2 to 7, characterised in that the spreading medium is heated to a temperature lying above the softening temperature of the foil material before being inserted into the pockets (12).

9. Process according to Claim 2, characterised in that the hollow form (17) is cooled during the deformation of heated wall elements (14, 15).

10. Device for carrying out the process according to Claim 1, with a storage station (1) for the foil (3), with a folding station (7) for folding the foil in a V shape along a folding line (8) running in the longitudinal direction of the foil until the foil halves (3a, 3b) lying on both sides of the folding line (8) come to lie at least partially on one another, with a first sealing station (9) with first sealing tools (9a, 9b) for forming the strip-shaped first sealing seams (10), which extend from the folding line (8), lie between the folding line (8) and the foil edges (11), and serve to define pockets (12) lying between them and with filling openings (27) lying at the top and with wall elements (14, 15) without forming a base seam, with a filling station (23) with a dosing means (24) for filling the pockets (12) from the top, with a second sealing station (28) with second sealing tools (28a, 28b) for closing the filled pockets by means of second sealing seams (29), which bridge the interstices (Z) between the first sealing seams (10) in the region of the filling openings (27), with a transport means (32) for transporting the foil through the device and with a stamping station (30) with stamping tools (30a, 30b) for separating individual foil containers (31) or containers joined together in groups, characterised in that the first sealing station (9) is connected downline of a forming station (16) for the plastic deformation of the wall elements (14, 15) in opposing directions and for constructing a base region of the pockets (12) suitable for standing the foil containers (13) upright, forming a space (D) between the wall elements (14, 15).

11. Device according to Claim 10, characterised in that the forming station (16) has at least one hollow form (17) for restricting the deformation.

12. Device according to Claim 11, characterized in that the hollow form (17) is provided with a cooling means (34).

13. Device according to Claim 11, characterised in that the hollow form (17) is a vacuum form.

14. Device according to Claim 10, characterised in that the forming station (16) has mechanical spreading members.

15. Device according to Claim 11, characterised in that the forming station (16) has a hot gas source (21) and at least one nozzle (20), which may be inserted into a respective pocket (12), whereby a seal may be formed between the nozzle and the hollow form (17).

16. Device according to Claim 11, characterised in that the forming station is constructed as a filling station (23) and has a means for heating and pressurising the filling material.

## Revendications

1. Procédé pour réaliser en continu des récipients en feuille (31) remplis avec une matière de remplissage, par pliage en forme de V d'une feuille (3) capable d'être soudée, le long d'une ligne de pliage (8) qui s'étend dans la direction de transport de la feuille, jusqu'à ce que les moitiés de feuille (3a, 3b) disposées des deux côtés de la ligne de pliage viennent au moins partiellement l'une sur l'autre, par jonction successive des moitiés de feuilles au moyen de premiers cordons de soudage (10) en forme de rubans, lesquels partent depuis la ligne de pliage (8), sont séparés les uns des autres, et présentent également des espaces intermédiaires (Z) les uns des autres au niveau des bordures (11) des feuilles et dans la région de la ligne de pliage, et forment des poches individuelles (12) à l'intérieur d'une chaîne de récipients, par remplissage des poches depuis le haut à travers les espaces intermédiaires (Z) entre les bordures (11) des feuilles et les premiers cordons de soudage (10), par fermeture des poches par soudage des moitiés de feuilles au moyen de deux cordons de soudage (29) disposés dans la zone de bordure des moitiés de feuilles et chevauchant lesdits espaces intermédiaires entre les premiers cordons de soudage (10), et par séparation successive des poches remplies pour former des récipients en feuilles (31) individuels ou reliés par groupes les uns aux autres, lesdits récipients possédant une région de fond appropriée pour leur mise debout, caractérisé en ce que les éléments de paroi (14, 15), tout d'abord encore plats et reposant l'un sur l'autre, des poches (12) sont déformés de manière plastique après réalisation des premiers cordons de soudage (10) au moins localement en formant un écart (D) entre les éléments de paroi dans des directions opposées, et la région de fond appropriée pour la mise debout est également formée, et en ce que les poches (12) sont remplies, soit simultanément soit ensuite, et sont alors fermées.

2. Procédé selon la revendication 1, caractérisé en ce que la déformation plastique des éléments de paroi (14, 15) des poches (12) est limitée par une forme creuse respective (17).

3. Procédé selon la revendication 1, caractérisé en ce que la déformation plastique des éléments de paroi (14, 15) des poches (12) a lieu avant le remplissage à l'aide de corps d'écartement mécaniques.

4. Procédé selon la revendication 2, caractérisé en ce que la déformation plastique des éléments de paroi (14, 15) des poches (12) a lieu par déformation sous vide dans la forme creuse (17) avant le remplissage.

5. Procédé selon la revendication 1, caractérisé en ce que la déformation plastique des éléments de paroi (14, 15) des poches (12) a lieu par soufflage.

6. Procédé selon la revendication 5, caractérisé en ce que la déformation plastique des éléments de paroi (14, 15) des poches (12) a lieu par soufflage au moyen d'un gaz réchauffé avant le remplissage.

7. Procédé selon la revendication 1, caractérisé en ce que la déformation plastique des éléments de paroi (14, 15) des poches (12) a lieu pendant le remplissage par poussée au moyen de la matière de remplissage mise sous pression.

8. Procédé selon l'une des revendications 2 à 7, caractérisé en ce que l'agent d'écartement est réchauffé avant l'introduction dans les poches (12) jusqu'à une température située au-dessus de la température de ramollissement du matériau en feuilles.

9. Procédé selon la revendication 2, caractérisé en ce que la forme creuse (17) est refroidie lors de la déformation des éléments de paroi réchauffés (14, 15).

10. Appareil pour mise en oeuvre du procédé selon la revendication 1, comprenant une station de réserve (1) pour la feuille (3), comprenant une station de pliage (7) pour plier la feuille en forme de V le long d'une ligne de pliage (8) qui s'étend en direction longitudinale de la feuille, jusqu'à ce que les moitiés de feuille (3a, 3b) qui se trouvent des deux côtés de la ligne de pliage (8) soient posées au moins partiellement l'une sur l'autre, et comprenant une première station de soudage (9) avec des premiers outils de soudage (9a, 9b) pour produire les premiers cordons de soudage (10) en forme de rubans qui partent depuis la ligne de pliage (8), qui sont situés entre la ligne de pliage (8) et les bordures de feuilles (11), et servent, sans réaliser de cordons au niveau du fond, à délimiter des poches intermédiaires (12) avec des ouvertures de remplissage (27) situées en haut, et des éléments de paroi (14, 15), comprenant une station de remplissage (23) avec un dispositif de dosage (24) afin de remplir les poches (12) depuis le haut, comprenant une seconde station de soudage (28) avec des seconds outils de soudage (28a, 28b) pour refermer les poches remplies au moyen de seconds cordons de soudage (29), qui chevauchent les intervalles (Z) entre les premiers cordons de soudage (10) dans la région des ouvertures de remplissage (27), comprenant un dispositif de transport (32) pour le transport des feuilles à travers l'appareil, et comprenant une station de poinçonnage (30) avec des outils de poinçonnage (30a, 30b) pour séparer des récipients en feuilles (31) individuels ou reliés par groupes, caractérisé en ce qu'il est prévu après la première station de soudage (9) une station de mise en forme (16) pour la déformation plastique des éléments de paroi (14, 15) dans des directions opposées et pour réaliser une zone de fond des poches (12) appropriée pour mettre les récipients en feuilles (13) debout, en formant un écart (D) entre les éléments de paroi (14, 15).

11. Appareil selon la revendication 10, caractérisé en ce que la station de formage (16) possède au moins une forme creuse (17) pour limiter la déformation.

12. Appareil selon la revendication 11, caractérisé en ce que la forme creuse (17) est dotée de moyens de refroidissement (34).

13. Appareil selon la revendication 11, caractérisé en ce que la forme creuse (17) est une forme sous vide.

14. Appareil selon la revendication 10, caractérisé en ce que la station de formage (16) comporte des corps d'écartement mécaniques.

15. Appareil selon la revendication 11, caractérisé en ce que la station de formage (16) comprend une source de gaz chaud (21) et au moins une tuyère (20), laquelle peut être introduite dans une poche respective (12), et dans lequel on peut procéder à un étanchement entre la tuyère et la forme creuse (17).

16. Appareil selon la revendication 11, caractérisé en ce que la station de formage est réalisée en tant que station de remplissage (23), et comporte des moyens pour réchauffer et pour mettre sous pression la matière de remplissage.
